# FASCICULE DE BREVET EUROPEEN

(11) **EP 1 956 170 B1**
(45) Date de publication et mention de la délivrance du brevet: **26.10.2016**
(21) Numéro de dépôt: 08150777.4
(22) Date de dépôt: 29.01.2008
(51) Int. Cl.: E05F 15/42

(54) **Procédé de commande d'ouvrant motorisé de véhicule**
Steuerverfahren eines antriebsgesteuerten Öffnungselements eines Fahrzeugs
Control process of a power-operated movable part of a vehicle

(30) Priorité: 09.02.2007 GB 0702470
(43) Date de publication de la demande: 13.08.2008
(73) Titulaire: Delphi Technologies, Inc., Troy, MI 48007 (US)
(72) Inventeur: Longuemare, Pierre, 75012, Paris (FR)
(74) Mandataire: Manitz, Finsterwald & Partner GbR

(56) Documents cités:
- EP-A2- 1 975 361
- WO-A2-2006/032357
- DE-A1-102005 017 250
- DE-B3-102004 041 709
- US-A1- 2003 216 817
- US-A1- 2006 267 374

## Description

### DOMAINE TECHNIQUE

La présente invention se situe dans le domaine des ouvrants motorisés de véhicules automobiles. Elle concerne un procédé de commande d'ouvrants motorisé comportant un capteur.

### ETAT DE LA TECHNIQUE ANTERIEURE

De nombreux véhicules automobiles sont équipés d'ouvrants motorisés qu'il s'agisse de portes coulissantes ou de hayons.

Généralement, le dispositif de commande utilisé pour manoeuvrer un ouvrant motorisé comprend un moteur prévu pour entraîner l'ouvrant de manière à le déplacer entre ses deux positions extrêmes ouverte et fermée. Le moteur est contrôlé pour commander l'ouvrant dans l'un des trois états : arrêt ouverture ou fermeture. Dans l'état arrêt l'ouvrant est à l'arrêt, dans l'état ouverture l'ouvrant se déplace vers sa position extrême ouverte et, dans l'état fermeture l'ouvrant se déplace vers sa position extrême fermée. L'ouvrant comporte en outre un capteur anti-pincement prévu pour déclencher une opération anti-pincement lorsqu'il détecte un obstacle alors que l'ouvrant est dans l'état de fermeture. L'opération anti-pincement correspond au basculement de l'état de fermeture vers l'état d'ouverture.

Le procédé de commande comporte en outre une opération d'ouverture, correspondant au basculement de l'état d'arrêt vers l'état d'ouverture et, une opération de fermeture correspondant au basculement de l'état d'arrêt vers l'état de fermeture.

Généralement l'utilisateur déclenche ces opérations par l'intermédiaire d'une poignée agencée sur l'ouvrant ou par l'intermédiaire d'un dispositif de commande à distance.

Il se peut qu'en certaines situations la poignée ou le dispositif de commande à distance ne soit pas facilement accessible à l'utilisateur.. Si le véhicule est garé à proximité d'un obstacle, par exemple un arbre, celui-ci rend l'accès à la poignée difficile. Lorsque l'utilisateur est chargé il peut difficilement manoeuvrer une poignée mécanique.

WO 2006/032357 décrit un procédé selon le préambule des revendications 1 et 2 et un ouvrant selon le préambule de la revendication 4.

La présente invention a pour objet de décrire un meilleur procédé de commande pour un ouvrant motorisé d'un véhicule et un meilleur ouvrant.

### RESUME DE L'INVENTION

L'invention est définie dans les revendications 1, 2 et 4. Des modes de réalisation particuliers sont définis dans les revendications dépendantes.

Dans le but de résoudre le problème ci-dessus mentionné, l'invention décrit un dispositif et un procédé de commande d'ouvrant motorisé de véhicule du type décrit précédemment, caractérisé en ce qu'au moins une des deux opérations ouverture et fermeture est prévue pour être déclenchée par une action manuelle volontaire prédéfinie sur le capteur anti-pincement.

Grace à l'invention, l'utilisateur peut commander l'ouverture et la fermeture de l'ouvrant plus facilement même lorsque seule la portion de l'ouvrant munie du capteur est accessible. De plus la solution selon l'invention utilise le capteur anti-pincement, déjà présent sur l'ouvrant, ce qui permet de conserver une construction simple sans ajout d'élément supplémentaire. L'invention améliore l'ergonomie et l'interface homme-machine.

Selon l'invention, une action manuelle volontaire prédéfinie commande un déplacement de l'ouvrant en mode autonome de sorte que l'action manuelle permet d'amorcer le déplacement de l'ouvrant dans une direction choisie et le déplacement de l'ouvrant se poursuit lorsque la main n'est plus en contact avec le capteur. Avantageusement, une action manuelle volontaire prédéfinie commande l'arrêt de l'ouvrant se déplaçant en mode autonome.

Le mode autonome présente l'avantage de permettre un déplacement complet de l'ouvrant motorisé même dans le cas où l'utilisateur est gêné et ne peut pas accompagner de la main tout le déplacement de l'ouvrant.

L'invention propose aussi un ouvrant motorisé du type décrit précédemment, comprenant une unité centrale de commande qui contrôle le moteur, caractérisé en ce que l'unité centrale de commande est prévue pour mettre en oeuvre le procédé précédemment décrit.

La zone de détection offre à l'utilisateur une zone à laquelle l'utilisateur aura facilement accès.

### DESCRIPTION DES DESSINS

L'invention est maintenant expliquée grâce à des exemples donnés à titre non limitatif en faisant référence aux dessins dans lesquels :
- la figure 1 est un diagramme en bloc qui représente schématiquement un véhicule équipé d'un ouvrant motorisé pour la mise en oeuvre du procédé selon l'invention ;
- la figure 2 est une vue de côté qui représente schématiquement un ouvrant motorisé selon un premier mode de réalisation lors d'une action manuelle volontaire dans l'aire de détection d'une porte latérale coulissante ;
- la figure 3 est une vue en perspective qui représente schématiquement une action manuelle volontaire dans l'aire de détection d'un hayon arrière.

### EXPOSE DETAILLE DE L'INVENTION

Dans la suite de la description, des éléments identiques ou similaires seront désignés par les mêmes références.

Un mode de réalisation général est illustré par le diagramme bloc de la figure 1 qui représente schématiquement un véhicule 10. Le véhicule 10 est équipé d'un ouvrant motorisé 12 mis en mouvement par un moteur électrique 14 commandé par une centrale de commande 16.

Selon un premier mode de réalisation représenté sur la figure 2, l'ouvrant motorisé 12 est une porte latérale coulissante 13. La porte latérale 13 comprend un panneau de carrosserie 17 sur lequel est installé un capteur anti-pincement 18.

Le capteur anti-pincement 18 définit une zone de détection 20 sur le panneau de carrosserie 17, cette zone 20 s'étendant au moins en partie le long d'une arête latérale 24 du panneau 17 pour permettre de détecter la présence d'un obstacle 34 s'opposant au déplacement de la porte latérale 13 et permettre le déclenchement d'une opération anti-pincement Oap.

La figure 3 illustre un second mode de réalisation dans lequel l'ouvrant motorisé 12 est un hayon de coffre 30 articulé autour d'une articulation supérieure 32. Le hayon 30 comporte aussi un panneau de carrosserie 17 sur lequel est installé le capteur anti-pincement 18. Le capteur 18 définit ici une zone de détection 20 qui s'étend au moins le long de l'arête inférieure 25 du panneau 17. Le capteur 18 peut aussi être agencé de manière que sa zone de détection 20 s'étende aussi le long des arêtes latérales 27 du panneau 17. Le capteur 18 est prévu pour détecter la présence d'un obstacle 34 s'opposant à la fermeture du hayon 30 comme pour le premier mode de réalisation.

Le capteur anti-pincement 18 peut être réalisé, selon un premier type, sous la forme d'un capteur capacitif qui utilise toute la surface métallique du panneau de carrosserie 17 comme zone de détection 20.

Selon un second type, le capteur 18 est agencé dans un joint, par exemple en matériau plastique, qui est agencé sur l'arête latérale 24 du panneau 17, pour le premier mode de réalisation, et qui est agencé au moins sur l'arête inférieure 25, pour le second mode de réalisation. La zone de détection 20 du capteur 18 se situe alors sur la surface externe du joint.

Le moteur 14 est prévu pour entraîner l'ouvrant motorisé 12 en déplacement entre ses deux positions extrêmes ouverte PO et fermée PF. L'ouvrant 12 peut aussi occuper une position intermédiaire PI entre ses deux positions extrêmes PO, PF.

La centrale 16 contrôle le moteur 14 de manière à commander l'ouvrant dans l'un des trois états suivants :
- état d'arrêt EA,
- état d'ouverture EO, l'ouvrant 12 se déplaçant vers sa position extrême ouverte PO, et
- état de fermeture EF, l'ouvrant .12 se déplaçant vers sa position extrême fermée PF.

On décrit maintenant un procédé de commande de l'ouvrant motorisé 12 conforme aux enseignements de l'invention.

Le procédé comporte les opérations suivantes :
- une opération d'ouverture Oouv correspondant au basculement de l'état d'arrêt EA à l'état d'ouverture EO,
- une opération de fermeture Ofer correspondant au basculement de l'état d'arrêt EA à l'état de fermeture EF.

Lorsque le capteur 18 détecte un obstacle 34 alors que l'ouvrant 12 est dans l'état de fermeture EF, une opération anti-pincement Oap est mise en oeuvre. L'opération anti-pincement Oap correspond à l'inversion du sens de déplacement ou à l'arrêt de l'ouvrant 12.

Selon une variante de réalisation, l'opération anti-pincement Oap peut correspondre au basculement de l'état de fermeture EF vers l'état d'arrêt EA.

Selon une autre variante de réalisation, si le capteur 18 est en mesure de détecter un obstacle 34 lorsque l'ouvrant 12 est dans l'état d'ouverture EO, l'opération anti-pincement Oap peut aussi correspondre au basculement de l'état d'ouverture EO vers l'état de fermeture EF ou d'arrêt EA.

Conformément aux enseignements de l'invention, au moins une des deux opérations d'ouverture Oouv et de fermeture Ofer est prévue pour être déclenchée par une action manuelle volontaire 22 prédéfinie sur le capteur anti-pincement 18 de manière que l'utilisateur puisse commander directement les déplacements de l'ouvrant 12 par l'intermédiaire du capteur anti-pincement 18, sans passer par une poignée mécanique ou un interrupteur auxiliaire.

L'action manuelle volontaire 22 peut consister, pour l'utilisateur, à poser la main, ou une autre partie du corps, dans la zone de détection 20 du capteur 18. Cette action manuelle volontaire 22 peut comporter un code qui détermine le type d'opération mis en oeuvre ou la manière dont l'opération est mise en oeuvre.

Selon un premier exemple de réalisation, le code pour déclencher l'opération d'ouverture Oouv peut être constitué par plusieurs touchers sur la zone de détection 20 dans un intervalle de temps déterminé et le code pour déclencher l'opération de fermeture Ofer peut être constitué par un toucher prolongé sur la zone de détection 20 pendant un intervalle de temps déterminé.

Selon un deuxième exemple de réalisation, qui s'applique au cas où le capteur 18 est du premier type, le procédé de commande comporte un mode glissé au cours duquel un mouvement de glissement de la main de l'utilisateur sur le panneau de carrosserie 17, dans la zone de détection 20, constitue un code de commande qui déclenche une opération d'ouverture Oouv ou de fermeture Ofer au cours de laquelle l'ouvrant 12 se déplace dans le sens du glissement de la main. Il peut être prévu que la vitesse de déplacement de l'ouvrant 12 soit fonction de la vitesse de glissement de la main.

Tout en respectant les arrangements présentés, les contacts ne sont pas limités aux seuls contacts avec la main mais peuvent être effectués avec une autre partie du corps. Également, le contact peut-être fait à n'importe quel endroit de l'ouvrant 12. A l'opposé l'invention peut demander que le contact ait lieu en un endroit prédéterminé de l'ouvrant 12.

Le capteur 18 peut être n'importe quel système qui détecte la présence d'une partie du corps humain. Par exemple le capteur 18 peut-être de type capacitif détectant les changements de capacité lié à la présence d'une main. D'autres types de capteurs peuvent également être utilisés tels que à base de radar, ou encore des capteurs optiques (tel que infrarouge, caméras...).

## Revendications

1. Procédé de commande d'ouvrant motorisé (12) de véhicule automobile (10) comprenant un moteur (14) qui est prévu pour entraîner l'ouvrant (12) de manière à le déplacer entre ses deux positions extrêmes ouverte et fermée, le moteur (14) étant contrôlé pour commander l'ouvrant (12) dans l'un des trois états suivants:
- état d'arrêt (EA),
- état d'ouverture (EO), l'ouvrant (12) se déplaçant vers sa position extrême ouverte (PO), et
- état de fermeture (EF), l'ouvrant (12) se déplaçant vers sa position extrême fermée (PF),
l'ouvrant (12) comportant en outre un capteur anti-pincement (18) qui est prévu pour déclencher une opération anti-pincement, lorsqu'il détecte un obstacle (34) alors que l'ouvrant (12) est dans l'état de fermeture (EF), l'opération anti-pincement correspondant au basculement de l'état fermeture (EF) vers l'un des autres états,
le procédé de commande comportant en outre les opérations suivantes :
- une opération d'ouverture (Oouv) correspondant au basculement de l'état d'arrêt (EA) à l'état d'ouverture (EO),
- une opération de fermeture (Ofer) correspondant au basculement de l'état d'arrêt (EA) à l'état de fermeture (EF),
dans lequel au moins une des deux opérations ouverture (EO) et fermeture (EF) est prévue pour être déclenchée par une action manuelle volontaire (22) prédéfinie dans la zone de détection (20) du capteur anti-pincement (18),
**caractérisé en ce que**
l'action manuelle volontaire prédéfinie (22) est constituée par un glissement de la main de l'utilisateur sur le panneau de carrosserie (17), dans la zone de détection (20) du capteur (18), dans lequel le glissement de la main de l'utilisateur constitue un code de commande qui déclenche une opération d'ouverture (Oouv) ou de fermeture (Ofer) au cours de laquelle l'ouvrant (12) se déplace dans le sens du glissement de la main, et qui comporte le mode de déplacement autonome de l'ouvrant (12) au cours duquel l'action manuelle (22) amorce le déplacement de l'ouvrant (12) dans une direction choisie et le déplacement de l'ouvrant (12) se poursuit lorsque la main n'est plus en contact avec la zone de détection (20) du capteur (18).

2. Procédé de commande d'ouvrant motorisé (12) de véhicule automobile (10) comprenant un moteur (14) qui est prévu pour entraîner l'ouvrant (12) de manière à le déplacer entre ses deux positions extrêmes ouverte et fermée, le moteur (14) étant contrôlé pour commander l'ouvrant (12) dans l'un des trois états suivants:
- état d'arrêt (EA),
- état d'ouverture (EO), l'ouvrant (12) se déplaçant vers sa position extrême ouverte (PO), et
- état de fermeture (EF), l'ouvrant (12) se déplaçant vers sa position extrême fermée (PF),
l'ouvrant (12) comportant en outre un capteur anti-pincement (18) qui est prévu pour déclencher une opération anti-pincement, lorsqu'il détecte un obstacle (34) alors que l'ouvrant (12) est dans l'état de fermeture (EF), l'opération anti-pincement correspondant au basculement de l'état fermeture (EF) vers l'un des autres états,
le procédé de commande comportant en outre les opérations suivantes :
- une opération d'ouverture (Oouv) correspondant au basculement de l'état d'arrêt (EA) à l'état d'ouverture (EO),
- une opération de fermeture (Ofer) correspondant au basculement de l'état d'arrêt (EA) à l'état de fermeture (EF),
dans lequel au moins une des deux opérations ouverture (EO) et fermeture (EF) est prévue pour être déclenchée par une action manuelle volontaire (22) prédéfinie dans la zone de détection (20) du capteur anti-pincement (18),
**caractérisé en ce que**
l'action manuelle volontaire prédéfinie (22) est constituée à poser la main dans la zone de détection (20) du capteur (18), et **en ce que** cette action manuelle (22) comporte un code qui détermine le type d'opération mis en oeuvre, le code pour déclencher l'opération d'ouverture (Oouv) étant constitué par plusieurs touchers sur la zone de détection (20) du capteur (18) dans un intervalle de temps déterminé et le code pour déclencher l'opération de fermeture (Ofer) étant constitué par un toucher prolongé sur la zone de détection (20) du capteur (18) pendant un intervalle de temps déterminé.

3. Procédé de commande d'ouvrant motorisé (12) suivant la revendication 1 ou 2, **caractérisé en ce que**, en mode autonome, une action manuelle volontaire prédéfinie (22) dans la zone de détection (20) commande l'arrêt de l'ouvrant (12).

4. Ouvrant motorisé (12) de véhicule comprenant un moteur (14) qui est prévu pour entraîner l'ouvrant (12) de manière à le déplacer entre ses deux positions extrêmes ouverte (PO) et fermée (PF), et une unité centrale de commande (16) qui contrôle le moteur (14) pour commander l'ouvrant (12) dans l'un des trois états suivants:
- état d'arrêt (EA),
- état d'ouverture (EO), l'ouvrant (12) se déplaçant vers sa position extrême ouverte (PO), et
- état de fermeture (EF), l'ouvrant (12) se déplaçant vers sa position extrême fermée (PF),
l'ouvrant (12) comportant en outre un capteur anti-pincement (18) qui est prévu pour déclencher une opération anti-pincement, lorsqu'il détecte un obstacle (34) alors que l'ouvrant (12) est dans l'état de fermeture (EF), l'opération anti-pincement correspondant au basculement de l'état de fermeture (EF) vers l'un des autres états,
**caractérisé en ce que** l'unité centrale de commande (16) est prévue pour mettre en oeuvre le procédé selon la revendication 1, 2 ou 3,
le procédé dé commande comportant en outre les opérations suivantes :
- une opération d'ouverture (Oouv) correspondant au basculement dé l'état d'arrêt (EA) à l'état d'ouverture (EO),
- une opération de fermeture (Ofer) correspondant au basculement de l'état d'arrêt (EA) à l'état de fermeture (EF),
dans lequel au moins une des deux opérations ouverture (EO) et fermeture (EF) est prévue pour être déclenchée par une action manuelle volontaire (22) prédéfinie dans la zone de détection (20) du capteur anti-pincement (18),
l'action manuelle volontaire prédéfinie (22) est constituée par un glissement de la main de l'utilisateur sur le panneau de carrosserie (17), dans la zone de détection (20) du capteur (18), et dans lequel le glissement de la main de l'utilisateur constitue un code de commande qui déclenche une opération d'ouverture (Oouv) ou de fermeture (Ofer) au cours de laquelle l'ouvrant (12) se déplace dans le sens du glissement de la main, ou
l'action manuelle volontaire prédéfinie (22) est constituée à poser la main dans la zone de détection (20) du capteur (18), et l'action manuelle (22) comporte un code qui détermine le type d'opération mis en oeuvre, le code pour déclencher l'opération d'ouverture (Oouv) constitue par plusieurs touchers sur la zone de détection (20) dans un intervalle de temps déterminé et le code pour déclencher l'opération de fermeture (Ofer) constitue par un toucher prolongé sur la zone de détection (20) pendant un intervalle de temps déterminé, et
- un mode de déplacement autonome au cours duquel l'action manuelle (22) amorce le déplacement de l'ouvrant (12) dans une direction choisie et le déplacement de l'ouvrant (12) se poursuit lorsque la main n'est plus en contact avec la zone de détection (20) du capteur (18).

5. Ouvrant motorisé (12) de véhicule selon la revendication 4, **caractérisé en ce que** la zone de détection (20) du capteur (18) est constituée par un panneau de carrosserie de l'ouvrant (12).

## Patentansprüche

1. Verfahren zum Steuern eines motorgetriebenen Öffnungselements (12) eines Kraftfahrzeugs (10) umfassend einen Motor (14), der dazu vorgesehen ist, um das Öffnungselement (12) anzutreiben, um es zwischen seinen beiden Extrempositionen geöffnet und geschlossen zu bewegen, wobei der Motor (14) gesteuert wird, um das Öffnungselement (12) in einen der drei folgenden Zustände zu steuern:
- Stop-Zustand (EA),
- Zustand der Öffnung (EO), wobei sich das Öffnungselement (12) in seine extreme Offenstellung (PO) bewegt, und
- Zustand der Schließung (EF), wobei sich das Öffnungselement (12) in seine extreme Schließposition (PF) bewegt, wobei das Öffnungselement (12) ferner einen Einklemmschutzsensor (18) umfasst, welcher dazu vorgesehen ist, um eine Einklemmschutzaktion auszulösen, wenn er ein Hindernis (34) detektiert, während das Öffnungselement (12) im Zustand der Schließung (EF) ist, wobei die Einklemmschutzaktion der Änderung des Zustand der Schließung (EF) in einen der anderen Zustände entspricht,
wobei das Verfahren zum Steuern ferner die folgenden Schritte umfasst:
- einen Öffnungsschritt (Oouv), der der Änderung des Stop-Zustands (EA) in den Zustand der Öffnung (EO) entspricht,
- einen Schließungsschritt (Ofer), der der Änderung des Stop-Zustands in den Zustand der Schließung (EF) entspricht,
wobei zumindest einer der zwei Schritte Öffnung (EO) oder Schließung (EF) vorgesehen ist, um von einer freiwilligen, manuellen Aktion (22) ausgelöst zu werden, die in der Detektionszone (20) des Einklemmschutzsensors (18) vordefiniert ist,
**dadurch gekennzeichnet, dass**
die freiwillige, manuelle, vordefinierte Aktion (22) durch eine Gleitbewegung der Hand des Benutzers auf der Karosserieplatte (17), in der Detektionszone (20) des Sensors (18), gebildet wird, in welcher die Gleitbewegung der Hand des Benutzers einen Steuerungscode darstellt, der einen Öffnungsschritt (Oouv) oder Schließungsschritt (Ofer) auslöst, bei dem sich das Öffnungselement (12) in Richtung der Gleitbewegung der Hand bewegt, und der den autonomen Bewegungsmodus des Öffnungselements (12) enthält, bei dem die manuelle Aktion (22) die Bewegung des Öffnungselements (12) in einer gewählten Richtung in Gang setzt und bei dem sich die Bewegung des Öffnungselements (12) fortsetzt, wenn die Hand nicht mehr in Kontakt mit der Detektionszone (20) des Sensors (18) ist.

2. Verfahren zum Steuern eines motorgetriebenen Öffnungselements (12) eines Kraftfahrzeugs (10) umfassend einen Motor (14), der dazu vorgesehen ist, um das Öffnungselement (12) anzutreiben, um es zwischen seinen beiden Extrempositionen geöffnet und geschlossen zu bewegen, wobei der Motor (14) gesteuert wird, um das Öffnungselement (12) in einen der drei folgenden Zustände zu steuern:
- Stop-Zustand (EA),
- Zustand der Öffnung (EO), wobei sich das Öffnungselement (12) in seine extreme Offenstellung (PO) bewegt, und
- Zustand des Schließung (EF), wobei sich das Öffnungselement (12) in seine extreme Schließposition (PF) bewegt,
wobei das Öffnungselement (12) ferner einen Einklemmschutzsensor (18) umfasst, welcher dazu vorgesehen ist, um eine Einklemmschutzaktion auszulösen, wenn er ein Hindernis (34) detektiert, während das Öffnungselement (12) im Zustand der Schließung (EF) ist, wobei die Einklemmschutzaktion der Änderung des Zustands der Schließung (EF) in einen der anderen Zustände entspricht,
wobei das Verfahren zum Steuern ferner die folgenden Schritte umfasst:
- einen Öffnungsschritt (Oouv), der der Änderung des Stop-Zustands (EA) in den Zustand der Öffnung (EO) entspricht,
- einen Schließungsschritt (Ofer), der der Änderung des Stop-Zustands in den Zustand der Schließung (EF) entspricht,
wobei zumindest einer der zwei Schritte Öffnung (EO) oder Schließung (EF) vorgesehen ist, um von einer freiwilligen, manuellen Aktion (22) ausgelöst zu werden, die in der Detektionszone (20) des Einklemmschutzsensors (18) vordefiniert ist,
**dadurch gekennzeichnet, dass**
die freiwillige, manuelle, vordefinierte Aktion (22) darin besteht, dass die Hand in die Detektionszone (20) des Sensors (18) gebracht wird, und dass die manuelle Aktion (22) einen Code umfasst, der den Schritttyp bestimmt, welcher in Gang gesetzt wird, wobei der Code zum Auslösen des Öffnungsschritts (Oouv) aus mehreren, innerhalb eines bestimmten Zeitintervalls erfolgenden Berührungen der Detektionszone (20) des Sensors (18) besteht, und wobei der Code zum Auslösen des Schließungsschritts (Ofer) aus einer während eines bestimmtes Zeitintervalls erfolgenden, längeren Berührung der Detektionszone (20) des Sensors (18) besteht.

3. Verfahren zum Steuern des motorgetriebenen Öffnungselements (12) nach Anspruch 1 oder 2,
**dadurch gekennzeichnet, dass**
im autonomen Modus eine manuelle, freiwillige Aktion (22), welche in der Detektionszone (20) vordefiniert ist, den Stop des Öffnungselements (12) bewirkt.

4. Motorisiertes Öffnungselement (12) eines Kraftfahrzeugs, umfassend einen Motor (14), der dazu vorgesehen ist, um das Öffnungselement (12) anzutreiben, um es zwischen seinen beiden Extrempositionen geöffnet (PO) und geschlossen (PF) zu bewegen, und eine zentrale Steuereinheit (16), die den Motor (14) steuert, um das Öffnungselement (12) in einen der drei folgenden Zustände zu steuern:
- Stop-Zustand (EA),
- Zustand der Öffnung (EO), wobei sich das Öffnungselement (12) in seine extreme Offenstellung (PO) bewegt, und
- Zustand der Schließung (EF), wobei sich das Öffnungselement (12) in seine extreme Schließposition (PF) bewegt, wobei das Öffnungselement (12) ferner einen Einklemmschutzsensor (18) umfasst, welcher dazu vorgesehen ist, um eine Einklemmschutzaktion auszulösen, wenn er ein Hindernis (34) detektiert, während das Öffnungselement (12) im Zustand der Schließung (EF) ist, wobei die Einklemmschutzaktion der Änderung des Zustand der Schließung (EF) in einen der anderen Zustände entspricht,
**dadurch gekennzeichnet, dass**
die zentrale Steuereinheit (16) dazu vorgesehen ist, um das Verfahren gemäß Anspruch 1, 2 oder 3 in Gang zu setzen, wobei das Steuerverfahren die folgenden Schritte umfasst:
- einen Öffnungsschritt (Oouv), der der Änderung des Stop-Zustands (EA) in den Zustand der Öffnung (EO) entspricht,
- einen Schließungsschritt (Ofer), der der Änderung des Stop-Zustands in den Zustand der Schließung (EF) entspricht,
wobei zumindest einer der zwei Schritte Öffnung (EO) oder Schließung (EF) vorgesehen ist, um von einer freiwilligen, manuellen Aktion (22) ausgelöst zu werden, die in der Detektionszone (20) des Einklemmschutzsensors (18) vordefiniert ist,
wobei die freiwillige, manuelle, vordefinierte Aktion (22) von einer Gleitbewegung der Hand des Benutzers auf der Karosserieplatte (17), in der Detektionszone (20) des Sensors (18), gebildet ist und wobei die Gleitbewegung der Hand des Benutzers einen Steuerungscode darstellt, der einen Öffnungsschritt (Oouv) oder Schließungsschritt (Ofer) auslöst, bei dem sich das Öffnungselement (12) in Richtung der Gleitbewegung der Hand bewegt, oder
wobei die freiwillige, manuelle, vordefinierte Aktion (22) darin besteht, dass die Hand in die Detektionszone (20) des Sensors (18) gebracht wird, und wobei die manuelle Aktion (22) einen Code umfasst, der den Schritttyp bestimmt, welcher in Gang gesetzt wird, wobei der Code zum Auslösen des Öffnungsschritts (Oouv) aus mehreren, innerhalb eines bestimmten Zeitintervalls erfolgenden Berührungen der Detektionszone (20) des Sensors (18) besteht, und wobei der Code zum Auslösen des Schließungsschritts (Ofer) aus einer während eines bestimmtes Zeitintervalls erfolgenden, längeren Berührung der Detektionszone (20) des Sensors (18) besteht, und
- einen autonomen Bewegungsmodus, bei dem die manuelle Aktion (22) die Bewegung des Öffnungselements (12) in einer gewählten Richtung in Gang setzt und bei dem die Bewegung des Öffnungselements (12) sich fortsetzt, wenn die Hand nicht mehr in Kontakt mit der Detektionszone (20) des Sensors (18) ist.

5. Motorisiertes Öffnungselement (12) des Kraftfahrzeugs nach Anspruch 4, **dadurch gekennzeichnet, dass**
die Detektionszone (20) des Sensors (18) von einer Karosserieplatte des Öffnungselements (12) gebildet wird.

## Claims

1. A method of controlling a motorized opening element (12) of a vehicle (10) comprising a motor (14) which is provided for driving the opening element (12) so as to move it between its two extreme open and closed positions, the motor (14) being controlled to control the opening element (12) in one of three states:
- stop state (EA),
- state of opening (EO), in which the opening element (12) moves toward its extreme open position (PO), and
- state of closing (EF), in which the opening element (12) moves towards its extreme closed position (PF),
the opening element (12) further comprising an anti-pinch sensor (18) which is provided to trigger an anti-pinch operation when it detects an obstacle (34) when the opening element (12) is in the state of closing (EF), wherein the anti-pinch operation corresponds to a change of the state of closing (EF) into one of the other states,
the control method further comprising the following steps:
- a step of opening (Oouv) which corresponds to a change of the stop state (EA) into the state of opening (EO),
- a step of closing (Ofer) which corresponds to a change of the stop state (EA) into the state of closing (EF),
wherein at least one of the two steps opening (EO) and closing (EF) is provided to be triggered by a voluntary manual action (22) which is predetermined in the detection area (20) of the anti-pinch sensor (18),
**characterized in that**
the predetermined voluntary manual action (22) is constituted by a sliding of the hand of the user on the panel of the car body (17), in the detection area (20) of the sensor (18), wherein the sliding of the hand of the user constitutes a control code which triggers a step of opening (Oouv) or closing (Ofer) during which the opening element (12) moves in the sliding direction of the hand, and which comprises the mode of autonomous displacement of the opening element (12) during which the manual action (22) initiates the movement of the opening element (12) in a selected direction and the movement of the opening element (12) continues when the hand is no longer in contact with the detection area (20) of the sensor (18).

2. A method of controlling a motorized opening element (12) of a vehicle (10) comprising a motor (14) which is provided for driving the opening element (12) so as to move it between its two extreme open and closed positions, the motor (14) being controlled to control the opening element (12) in one of three states:
- stop state (EA),
- state of opening (EO), in which the opening element (12) moves toward its extreme open position (PO), and
- state of closing (EF), in which the opening element (12) moves towards its extreme closed position (PF),
the opening element (12) further comprising an anti-pinch sensor (18) which is provided to trigger an anti-pinch operation when it detects an obstacle (34) when the opening element (12) is in the state of closing (EF), wherein the anti-pinch operation corresponds to a change of the state of closing (EF) into one of the other states,
the control method further comprising the following steps:
- a step of opening (Oouv) which corresponds to a change of the stop state (EA) into the state of opening (EO),
- a step of closing (Ofer) which corresponds to a change of the stop state (EA) into the state of closing (EF),
wherein at least one of the two steps opening (EO) and closing (EF) is provided to be triggered by a voluntary manual action (22) which is predetermined in the detection area (20) of the anti-pinch sensor (18),
**characterized in that**
the predetermined voluntary manual action (22) is constituted by putting a hand in the detection area (20) of the sensor (18), and that the manual action (22) comprises a code that determines the type of operation carried out, the code to activate the step of opening (Oouv) is constituted by multiple touches on the detection area (20) of the sensor (18) within a predetermined time interval and the code to activate the step of closing (Ofer) is constitued by a prolonged touch on the detection area (20) of the sensor (18) during a predetermined time interval.

3. The method of controlling the motorized opening element (12) according to claim 1 or 2,
**characterized in that**
in the autonomous mode a predefined voluntary manual action (22) in the detection area (20) controls the stopping of the opening element (12).

4. Motorized opening element (12) of a vehicle (10) comprising a motor (14) which is provided for driving the opening element (12) so as to move it between its two extreme open and closed positions, and a central control unit which controls the motor (14) to control the opening element (12) in one of the three states:
- stop state (EA),
- state of opening (EO), in which the opening element (12) moves toward its extreme open position (PO), and
- state of closing (EF), in which the opening element (12) moves towards its extreme closed position (PF),
the opening element (12) further comprising an anti-pinch sensor (18) which is provided to trigger an anti-pinch operation when it detects an obstacle (34) when the opening element (12) is in the state of closing (EF), the anti-pinch operation corresponds to a change of the state of closing (EF) into one of the other states,
**characterized in that**
the central control unit (16) is provided to implement the method according to claim 1, 2 or 3,
the control method further comprising the following steps:
- a step of opening (Oouv) which corresponds to a change of the stop state (EA) into the state of opening (EO),
- a step of closing (Ofer) which corresponds to a change of the stop state (EA) into the state of closing(EF),
wherein at least one of the two steps opening (EO) and closing (EF) is provided to be triggered by a voluntary manual action (22) which is predetermined in the detection area (20) of the anti-pinch sensor (18), the predetermined voluntary manual action (22) is constituted by sliding of the hand of the, user on the panel of the car body (17), in the detection area (20) of the sensor (18), wherein the sliding of the hand of the user constitutes a control code which triggers a step of opening (Oouv) or closing (Ofer) during which the opening element (12) moves in the sliding direction of the hand, or
the predetermined voluntary manual action (22) is constituted by putting a hand in the detection area (20) of the sensor (18), and the manual action (22) comprises a code that determines the type of operation carried out, wherein the code to activate the step of opening (Oouv) is constituted by multiple touches on the detection area (20) within a predetermined time interval and the code to activate the step of closing (Ofer) is constituted by a prolonged touch on the detection area (20) during a predetermined time interval, and
- a mode of autonomous displacement during which the manual action (22) initiates the movement of the opening element (12) in a selected direction and the movement of the opening element (12) continues when the hand is no longer in contact with the detection area (20) of the sensor (18).

5. Motorized opening element (12) of the vehicle according to claim 4,
**characterized in that**
the detection area (20) of the sensor (18) is constituted by a body panel of the opening element (12).
